# EUROPÄISCHE PATENTSCHRIFT

(11) **EP 0 934 121 B1**
(45) Veröffentlichungstag und Bekanntmachung des Hinweises auf die Patenterteilung: **17.07.2002**
(21) Anmeldenummer: 97954932.6
(22) Anmeldetag: 05.12.1997
(51) Int. Cl.: B04B 5/04

(54) **ZENTRIFUGE ZUR HAEMATOKRITMESSUNG**
CENTRIFUGE FOR MEASURING HAEMATOCRIT
CENTRIFUGEUSE POUR LA MESURE DE L'HEMATOCRITE

(30) Priorität: 17.12.1996 DE 19652436
(43) Veröffentlichungstag der Anmeldung: 11.08.1999
(73) Patentinhaber: Andreas Hettich GmbH & Co. KG, 78532 Tuttlingen (DE)
(72) Erfinder: Eberle, Günter, 78532 Tuttlingen (DE)
(74) Vertreter: Riebling, Peter, Dr.-Ing.
(86) Internationale Anmeldenummer: EP9707189
(87) Internationale Veröffentlichungsnummer: WO9826875

(56) Entgegenhaltungen:
- EP-A- 0 199 696
- DE-C- 134 245
- DE-C- 137 471
- DE-U- 8 716 160
- US-A- 2 783 938
- US-A- 3 009 388

## Beschreibung

Die Erfindung betrifft eine Hämatokrit-Zentrifuge nach dem Oberbegriff des Patentanspruchs 1. Eine derartige Hämatokrit-Zentrifuge ist in der Ausgestaltung bekannt geworden, daß in einem drehend angetriebenen Rotor die einzelnen, mit Blut gefüllten, Kapillar-Röhrchen sternförmig vom Mittelpunkt (Drehachse) des Rotors ausgehend nach aussen gelagert sind, wobei zur Lagensicherung der einzelnen Kapillar-Röhrchen abstandshaltende Nocken gleichmässig am Umfang verteilt an der Bodenfläche des Rotors angeordnet waren. Zwischen diese Nocken wurde jeweils ein Kapillar-Röhrchen gelegt, und somit gegen Verschiebung gesichert. Die Stirnfläche jedes Kapillar-Röhrchens legte sich dann am Innenumfang des Rotors an.

Eine derartige Ausführungsform hat den Nachteil, daß beim Bruch eines Kapillar-Röhrchens der Inhalt in den Rotor verteilt wird und den Rotor stark verschmutzt. Die Verschmutzung ist jedoch nicht auf den Ort des zerbrochenen Kapillar-Röhrchens beschränkt, sondern kann sich über die gesamte Innenfläche des Rotors verteilen.

Damit bestand also der Nachteil, daß beim Bruch eines Kapillar-Röhrchens der Rotor großflächig verschmutzt wurde, was mit einem hohen Reinigungsaufwand vor Wiederinbetriebnahme verbunden war und außerdem erforderte, daß alle Kapillar-Röhrchen aus ihren Halterungen entfernt wurden. Die ausgelaufene Blutprobe konnte deshalb auch die in den anderen Kapillar-Röhrchen enthaltenen Blutproben "vergiften".

Aus dem Stand der Technik geht dazu auch die US 3,009,388 hervor, die ebenfalls eine Hämatokrit-Zentrifuge offenbart. Diese weist ebenfalls eine Sternförmige Aufteilung im Teller auf und ist mit einem Deckel nach oben hin abgeschlossen. Dieser Deckel ist jedoch so ausgebildet, dass er an seinem radial äusseren Rand einen Spalt gegenüber dem Tellerrand des Rotors ausbildet, so dass die Enden der Kapillarröhrchen offen mit den benachbart angeordneten Kammern verbunden sind. Das heißt bei einem Bruch eines oder mehrerer Kapillarröhrchen tritt deren Inhalt zentrifugal bedingt aus und verunreinigt, wie eingangs beschrieben, die benachbarten Kammern.

Der Erfindung liegt die Aufgabe zugrunde, eine Hämatokrit-Zentrifuge der eingangs genannten Art so weiterzubilden, daß die Kapillar-Röhrchen besser gegen Bruch geschützt sind und daß beim Bruch eines Kapillar-Röhrchens die anfallenden Verschmutzungen nicht in den Bereich der anderen Kapillar-Röhrchen gelangen.

Zur Lösung der gestellten Aufgabe ist die Erfindung durch die technische Lehre des Anspruchs 1 gekennzeichnet.

Wesentliches Merkmal der Erfindung ist, daß nun jedes Kapillar-Röhrchen in einer eigenen, separaten Kammer angeordnet ist, wobei diese Kammer gebildet ist durch die Bodenfläche des Rotors und die Seitenwände der jeweiligen Kammer gebildet wird durch zugeordnete Seitenwände, die abdichtend mit der Bodenfläche des Rotors verbunden sind, und daß sich diese seitlichen Abtrennungen der Kammer bis an die radial aussenliegende Stirnseite des Rotors erstreckt, so daß die radial aussenliegende Wand jeder Kammer durch die Innenfläche (Rand) des Rotors gebildet wird.

In einer ersten, bevorzugten Ausführungsform ist es vorgesehen, daß die Seitenwände der jeweiligen Kammern werkstoffeinstückig mit dem Boden des Rotors verbunden sind. Der Rotor ist hierbei bevorzugt aus einem Kunststoff-Spritzgußteil oder einem Kunststoffgießteil oder auch einem Metallteil gebildet, so daß die genannten Teile alle aus dem gleichen Material gebildet sind.

In einer anderen Ausgestaltung der Erfindung ist es vorgesehen, daß die kammerbildenden Seitenwände des Rotors aus einem getrennten Einlegeteil gebildet ist, welches Einlegeteil z.B. aus Kunststoff oder Metall gebildet ist und welches abdichtend auf die Bodenfläche des Rotors eingeklebt ist, um wiederum einen dichten Abschluß zwischen der Bodenfläche und den Seitenwänden jeder Kammer im Rotor zu erreichen.

Wichtig ist im übrigen, daß der seitliche Abstand zwischen den Seitenwänden, welche die Kammer ausbilden, nicht viel größer ist als der Durchmesser eines darin eingelegten Kapillar-Röhrchens, um dieses Kapillar-Röhrchen mit wenig Spiel zu den jeweiligen Seitenwänden in dieser Kammer aufzunehmen.

Die radial innenliegende Wand (Innenwand) jeder Kammer wird im übrigen durch hogezogene Wände gebildet, die werkstoffeinstückig mit den Seitenwänden ausgebildet sind.

In der vorliegenden Erfindung ist es vorgesehen, daß sich die kammerbildenden Seitenwände nicht bis zu dem radial aussenliegenden Rand des Rotors erstrecken, sondern vorher aufhören und sich zu einem Raum größeren Abstandes erweitern. Hierbei ist wichtig, daß die Seitenwände dieses Raumes wiederum aus Rippen gebildet sind, die etwa die obere Kante der Seitenwände fortsetzen, so daß der hierdurch gebildete Aufnahmeraum 34 wiederum in Fortsetzung der übrigen Kammer einen abgedichteten Abschluß zu den Nebenkammern bildet.

Die obere Begrenzung aller Kammern ist im übrigen durch den auf den Rotor aufgesetzten Deckel gebildet, welcher direkt abdichtend auf den oberen Stirnseiten der Seitenwände aufsitzt.

Der vorher erwähnte Aufnahmeraum dient also zur Aufnahme der Reste eines zerbrochenen Kapillar-Röhrchens, welches während des Schleudervorganges brechen könnte.

Hierbei ist es wichtig, daß das Volumen dieses Aufnahmeraumes größer gewählt ist als das Volumen der mehr radial einwärtsliegenden Kammerräume für das Kapillar-Röhrchen. Hierdurch wird gewährleistet, daß im wesentlichen im radial einwärts liegenden Zwischenraum zwischen den einzelnen Seitenwänden das Kapillar-Röhrchen über z.B. 2/3 seiner Länge mit geringem Spiel zwischen den Seitenwänden aufgenommen wird, während sich dann die Seitenwände in den größervolumigen radial aussenliegenden Aufnahmeraum öffnen. Kommt es also zu einem Bruch des Kapillar-Röhrchens, z.B. im Bereich der einen geringen Abstand voneinander aufweisenden
Seitenwänden, dann werden die Reste des Kapillar-Röhrchens samt des Inhalts aufgrund der wirkenden Zentrifugalkraft in den Bereich des größervolumigen Aufnahmeraumes transportiert und dort gesammelt. Eine Verschmutzung der Nachbarkammer ist aufgrund des dichtenden Abschlußes unmöglich.

In einer Weiterbildung der vorliegenden Erfindung ist es im übrigen vorgesehen, daß am inneren Rand des Rotors in dem Aufnahmeraum sogenannte Einsatzbecher angeordnet sind, die in den Aufnahmeraum hinein geöffnet sind. Auf diese Weise wird vorgesehen, daß die sich in dem Aufnahmeraum bildenden Verschmutzungen aufgrund der Zentrifugalkraft in die den radial äussersten Abschluß der jeweiligen Kammer bildenden Einsatzbecher verdrängt werden und von diesen Einsatzbechern jeweils aufgenommen werden.

Hierbei wird es bevorzugt, wenn die Bodenfläche des Aufnahmeraumes in Richtung radial auswärts nach unten abgeschrägt ist, um ein Einlaufen des Inhalts der Kapillar-Röhrchen in die vertieft angeordneten und etwa bündig mit der Bodenfläche sitzenden Einsatzbecher zu gewährleisten.

Genauer gesagt heisst dies, daß der untere Rand des jeweiligen Einsatzbechers etwa mit der Schräge der Bodenfläche des Aufnahmeraumes fluchtet, um einen bündigen Übergang für das Einlaufen von Verschmutzungsmaterial in den Einsatzbecher zu gestatten.

Sollten also während des Zentrifugiervorganges ein oder mehrere Glaskapillar-Röhrchen brechen, dann läuft der Inhalt und die Bruchstücke dieser Kapillar-Röhrchen aufgrund der wirkenden Zentrifugalkraft in die Einsatzbecher hinein.
Diese sind nun leicht nach oben in Richtung zum Deckel herausnehmbar ausgebildet, so daß diese zusammen mit den Verschmutzungen aus dem Rotor entfernt werden können.

Jeder Einsatzbecher stützt sich mit seiner geschlossenen Rückwand an dem Rand (Innenfläche) des Rotors ab und weist im übrigen umlaufende Wände auf, so daß sich lediglich eine vordere Aufnahmeöffnung zur Aufnahme der Verschmutzungen bildet.

Jeder Einsatzbecher ist bevorzugt aus Kunststoff ausgebildet und jedes Kapillar-Röhrchen setzt mit seiner radial auswärts gerichteten Stirnseite an der Rückwand des Einsatzbechers auf und wird dort abgefedert, weil der Einsatzbecher bevorzugt aus einem elastomeren Kunststoff besteht.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: perspektivische Ansicht eines geöffneten Rotors ohne Deckel und Einsatzbecher,
- Figur 2:: die Draufsicht auf die Anordnung nach Figur 1,
- Figur 3:: der Schnitt gemäss der Linie A-A in Figur 4,
- Figur 4:: schematisiert der Rotor in Seitenansicht,
- Figur 5:: die Vorderansicht eines Einsatzbechers,
- Figur 6:: die Seitenansicht eines Einsatzbechers,
- Figur 7:: Schnitt durch einen vollbestückten Rotor.

Gemäss den Figuren 1 bis 3 besteht der Rotor 1 aus einem rotationssymmetrischen Körper, der einen äußeren, hochgezogenen Rand 8 aufweist. Im Bereich seiner Drehachse ist eine Aufnahme 2 für eine Antriebswelle ausgebildet, und die Antriebswelle wird im übrigen von einem mittigen Bodenflansch 3 aufgenommen, der mit der Antriebswelle kuppelbar ist. Die Antriebswelle greift im übrigen mit einem Kupplungsteil 36 (Figur 7) durch eine Aufnahmeöffnung 9 im Motor hindurch, wobei auf diesem Kupplungsteil 36 ein Deckel 28 (Figur 7) rastend aufgesetzt ist.

Der Deckel 28 sitzt hierbei auf den Innenteilen des Rotors 1 auf und liegt mit seinem äußeren Umfang am Innenumfang des Randes 8 des Rotors 1 an.

Im Innenraum des Rotors 1 sind nun einzelne rillenförmige Kammern 14 ausgebildet, wobei jede Kammer gebildet ist durch die Bodenfläche 4 und Seitenwände 15, die in gegenseitigem Abstand abdichtend mit der Bodenfläche 4 verbunden sind. Die Innenwandung jeder Kammer 14 wird durch eine hochgezogene Innenwand 33 der Seitenwände 15 gebildet.

Die Bodenfläche 4 wird gebildet aus einem ansteigenden Ast 5 (Figur 3) und aus einem radial an den ansteigenden Ast 5 sich anschließenden absteigenden Ast 6, welcher eine nach unten gerichtete Schräge 13 ausbildet. Das jeweilige Kapillar-Röhrchen 27 (vergleiche Figur 7) liegt nun lediglich über etwa 2/3 seiner Länge auf dem ansteigenden Ast 5 der Bodenfläche 4 auf, bildet einen Abstand über dem absteigenden Ast 6 und liegt mit seiner Stirnseite an der Rückwand 26 von jeweils einem Einsatzbecher 19 an, der seinerseits den radial aussenliegenden Abschluß jeder Kammer 14 bildet.

Wichtig ist nun, daß sich die Seitenwände 15 mit dem relativ schmalen Zwischenraum, welcher die Kammer 14 zur Aufnahme jeweils eines Kapillar-Röhrchens 27 bildet, nur bis etwa 2/3 des Durchmessers des Rotors nach aussen erstreckt, wobei das Kapillar-Röhrchen 27 ebenfalls nur auf diesem ansteigenden Ast 5 der Bodenfläche 4 aufliegt. Damit kann ein Kapillar-Röhrchen 27 einfach in der Art eines Mikado-Stäbchens aus seiner Kammer 14 entnommen werden, indem einfach mit dem Finger in Pfeilrichtung 30 von oben her auf das über der Schräge 13 lagernde Ende des Kapillar-Röhrchens 27 gedrückt wird und dieses in Pfeilrichtung 31 aus seiner Kammer 14 herausschwenkt.

Die Schwenkbewegung erfolgt hierbei im Bereich des Scheitelpunktes 7 der Bodenfläche 4.

Die Seitenwände 15 öffnen sich nach aussen, wobei jeweils zwei benachbarte Seitenwände sich Y-förmig in eine sich in radialer Richtung nach aussen erstreckende Rippe 17 vereinigen, welche Rippe 17 nun wiederum abdichtend mit dem Rand 8 des Rotors 1 verbunden ist. Hierdurch öffnet sich jede Kammer 14 in einen Aufnahmeraum 34 größeren Durchmessers und größerer Weite. Die äussere Begrenzung des Aufnahmeraumes 34 wird zunächst an der Bodenfläche durch eine vertieft ausgebildete, umlaufende Rinne 12 gebildet, in welche bündig der untere Rand 23 jeweils eines Einsatzbechers 19 eingesetzt wird. Jeder Einsatzbecher besteht also aus einer Rückwand 26 und aus einem umlaufenden, erhöht über der Rückwand 26 umlaufend ausgebildeten Wänden, nämlich einer oberen Wand 20, einer davon beabstandeten und parallel hierzu angeordneten unteren Wand 23 und Seitenwänden 24. Alle Wände 20,23,24 sind werkstoffeinstückig miteinander verbunden und mit der Rückwand 26 abgedichtet ausgebildet.

Im Bereich der oberen Wand 20 sind noch seitliche Ansätze 21 vorgesehen, mit denen der Einsatzbecher in zugeordnete Aufnahmeöffnungen 10,11 im Bereich der Rippen 17 eingehängt wird.

Damit kleidet der Einsatzbecher 19 bündig und flüssigkeitsleitend das radial aussenliegende Ende des Aufnahmeraumes 34 aus.

Figur 7 zeigt nämlich, daß der innere Rand 35 der unteren Wand 23 des Einsatzbechers 19 bündig ist mit der Schräge 13, so daß das sich im Aufnahmeraum 34 bildende, verschmutzte Material flüssigkeitsleitend in den Einsatzbecher 19 hineinfliesst und aufgenommen wird. Ebenso sitzen die Seitenwände 24 bündig und flüssigkeitsleitend in den seitlichen Aufnahmeöffnungen 10,11 der Rippen 17, so daß auch vonseiten der Rippen 17 eine flüssigkeitsdichte Verbindung in den Innenraum des jeweiligen Einsatzbechers 19 gegeben ist.

Aus Gewichtsersparnisgründen weist die Unterseite des Rotors Aussparungen 32 auf.

Ebenso sind die Zwischenräume zwischen den Seitenwänden 15, außerhalb der Kammern 14 aus Gewichtsersparnisgründen als Vertiefungen 16 ausgebildet, die sonst weiter keine Funktion haben.

Die Figur 6. zeigt in Verbindung mit Figur 7 im übrigen, daß die untere Bodenfläche 25 (Bodenaussenseite) jedes Einsatzbechers 19 abdichtend in der Rinne 12 des Rotors 1 sitzt.

Die Figuren 1 und 2 zeigen, daß sich die Seitenwände 15, wie die benachbarten Schenkel eines Y über jeweils eine Querwand 18 zu einer Rippe 17 vereinigen.

Figur 7 zeigt, daß der Deckel 28 einen Griff 29 aufweist, der rastend und federbelastet auf dem zugeordneten Kupplungsteil 36 der Rotorantriebswelle aufgeschnappt wird. Durch Hochziehen des Griffs 29 kann somit die federbelastete Rastung ausgelöst werden und der Deckel 28 wird von dem Rotor 1 abgenommen.
Vorteil der geschilderten Maßnahmen ist also, daß jedes Kapillar-Röhrchen 27 in einer ihm zugeordneten Kammer separat für sich genommen gelagert ist und daß bei Bruch eines Kapillar-Röhrchens dafür gesorgt wird, daß die Bruchteile und der Inhalt des zerbrochenen Kapillar-Röhrchens in der jeweiligen Kammer 14 bzw. in dem Aufnahmeraum 34 verbleiben und schließlich in jeweils einem Einsatzbecher 19 aufgenommen werden.

Die Einsatzbecher 19 sind abdichtend am äusseren Umfang am Rand 8 des Rotors 1 leicht lösbar angeordnet und können demzufolge leicht bei Bruch eines Kapillar-Röhrchens aus dem Rotor 1 entnommen werden.

### Zeichnungs-Legende

- 1: Rotor
- 2: Aufnahme
- 3: Flansch
- 4: Bodenfläche
- 5: ansteigender Ast
- 6: absteigender Ast
- 7: Scheitelpunkt
- 8: Rand
- 9: Aufnahmeöffnung
- 10: Aufnahmeöffnung
- 11: "
- 12: Rinne
- 13: Schräge
- 14: Kammer
- 15: Seitenwand
- 16: Vertiefung (Gewichtsersparnis)
- 17: Rippe
- 18: Querwand
- 19: Einsatzbecher
- 20: obere Wand
- 21: Ansatz
- 22: Aufnahmeöffnung
- 23: Wand
- 24: Seitenwand
- 25: Bodenfläche
- 26: Rückwand
- 27: Kapillar-Röhrchen
- 28: Deckel
- 29: Griff
- 30: Pfeilrichtung
- 31: Pfeilrichtung
- 32: Aussparung
- 33: Innenwand
- 34: Aufnahmeraum
- 35: Rand (Einsatzbecher 19)
- 36: Kupplungsteil

## Patentansprüche

1. Hämatokrit-Zentrifuge zur Aufnahme von mit Proben gefüllten Kapillar-Röhrchen, wobei die Kapillar-Röhrchen sternförmig in einem Rotor in zugeordneten Halterungen angeordnet sind und sich mit ihrer radial äusseren Stirnseite am inneren Rand des Rotors abstützen wobei in dem Rotor (1), gleichmässig am Umfang verteilt voneinander, abgetrennte Kammern (14) angeordnet sind und daß in jeder Kammer ein Kapillar-Röhrchen (27) aufgenommen ist, wobei sich jede Kammer (14) radial auswärts in einen Aufnahmeraum (34) größeren Durchmessers öffnet, **dadurch gekennzeichnet, daß** die Kammern (14) durch einen auf den Kammern aufsitzenden, direkt abdichtenden Deckel (28) begrenzt sind.

2. Hämatokrit-Zentrifuge nach Anspruch 1, **dadurch gekennzeichnet, daß** jede Kammer gebildet ist durch jeweils eine innere, umlaufende Innenwand (33), die sich in radial nach aussen erstreckende Seitenwände (15) fortsetzt, welche Seitenwände zwischen sich rillenförmige Kammern (14) zur Aufnahme jeweils eines Kapillar-Röhrchens (27) bilden und daß das Kapillar-Röhrchen (27) lediglich auf der Bodenfläche (4) der Kammern (14) aufliegt.

3. Hämatokrit-Zentrifuge nach Anspruch 1 und 2, **dadurch gekennzeichnet, daß** jeder Aufnahmeraum durch radial auswärts sich erstreckende, die Seitenwände (15) verlängernde Rippen (17) gebildet ist, welche Rippen (17) sich abdichtend am umlaufenden Rand (8) des Rotors (1) anlegen.

4. Hämatokrit-Zentrifuge nach einem der Ansprüche 1 bis 3, **dadurch gekennzeichnet, daß** die Innenwände (33), die Seitenwände (15) und die Rippen (17) werkstoffeinstückig mit dem Material des Rotors (1) ausgebildet sind.

5. Hämatokrit-Zentrifuge nach einem der Ansprüche 1 bis 3, **dadurch gekennzeichnet, daß** die Innenwand (33), die Seitenwände (15) und die Rippen (17) aus einem vom Rotor (1) getrennten Material ausgebildet sind und abdichtend mit dem Rotor (1), insbesondere mit seiner Bodenfläche und mit seinem umlaufenden Rand 8, verbunden sind.

6. Hämatokrit-Zentrifuge nach einem der Ansprüche 1 bis 5, **dadurch gekennzeichnet, daß** der radial aussenliegende Teil der Aufnahme räume (34) durch jeweils einen Einsatzbecher (19) gebildet ist, welcher abdichtend und flüssigkeitsleitend in den Aufnahmeraum (34) eingesetzt ist.

7. Hämatokrit-Zentrifuge nach einem der Ansprüche 1 bis 6, **dadurch gekennzeichnet, daß** jeder Einsatzbecher aus einer Rückwand besteht, an welcher die Stirnseiten der Kapillar-Röhrchen (25) anliegen und daß sich über die Rückwand (26) umlaufende, insich geschlossene Wände (20,23,24) anschließen, welche in Aufnahmeöffnungen (10,11,12) am Rand (8) des Rotors (1) abdichtend eingesetzt sind.

8. Hämatokrit-Zentrifuge nach einem der Ansprüche 1 bis 7, **dadurch gekennzeichnet, daß** die Bodenfläche des radial sich nach aussen erstreckenden Aufnahmeraumes (34) von einer nach unten gerichteten Schräge (13) gebildet ist, an deren radial aussenliegendem Ende der Einsatzbecher (19) mit seinem inneren Rand (35) bündig die Schräge (13) fortsetzt.

9. Hämatokrit-Zentrifuge nach einem der Ansprüche 1 bis 8, **dadurch gekennzeichnet, daß** jeder Einsatzbecher (19) leicht lösbar in den Rotor (1) eingesetzt ist.

## Claims

1. Hematocrit centrifuge for receiving capillary tubes filled with samples, wherein the capillary tubes are arranged in a star shape in a rotor in associated holders and with their radially outer front face are supported on the inner edge of the rotor, wherein in the rotor (1) there are arranged chambers (14) separated from each other and evenly distributed about the circumference, and that in each chamber is received one capillary tube (27), wherein each chamber (14) opens radially outwards into a receiving space (34) of larger diameter, **characterised in that** the chambers (14) are delimited by a directly sealing lid (28) seated on the chambers.

2. Hematocrit centrifuge according to claim 1, **characterised in that** each chamber is formed in each case by an inner circular inside wall (33) which continues into radially outwardly extending side walls (15), which side walls form between them groove-like chambers (14) for receiving in each case one capillary tube (27) and that the capillary tube (27) rests only on the floor surface (4) of the chambers (14).

3. Hematocrit centrifuge according to one of the claims 1 and 2, **characterised in that** each receiving space is formed by radially outwardly projecting ribs (17) which extend the side walls (15), which ribs (17) rest sealingly against the continuous edge (8) of the rotor (1).

4. Hematocrit centrifuge according to one of the claims 1 to 3, **characterised in that** the inner walls (33), the side walls (15) and the ribs (17) are constructed in one piece of the same material as the material of the rotor (1).

5. Hematocrit centrifuge according to one of the claims 1 to 3, **characterised in that** the inside wall (33), the side walls (15) and the ribs (17) are constructed of a material which is separate from that of the rotor (1) and which are sealingly connected to the rotor (1), in particular to its floor surface and to its continuous edge.

6. Hematocrit centrifuge according to one of the claims 1 to 5, **characterised in that** the radially outward arranged part of the receiving spaces (34) is formed in each case by an insert cup (19) which is inserted in the receiving space (34) sealingly and for conducting fluid.

7. Hematocrit centrifuge according to one of the claims 1 to 6, **characterised in that** each insert cup consists of a rear wall against which rest the front sides of the capillary tubes (25) and that following on are walls (20, 23, 24), closed in themselves and circumferential above the rear wall (26), which are sealingly inserted in receiving openings (10, 11, 12) along the edge (8) of the rotor (1).

8. Hematocrit centrifuge according to one of the claims 1 to 7, **characterised in that** the floor surface of the radially outward extending receiving space (34) is formed by a downwardly directed slope (13), on the radially outwardly located end of which the insert cup (19) with its inner edge (35) continues flush with the slope (13).

9. Hematocrit centrifuge according to one of the claims 1 to 8, **characterised in that** each insert cup (19) is inserted for easy removal in the rotor (1).

## Revendications

1. Centrifugeuse pour hématocrite, destinée à recevoir des tubes capillaires remplis de prélèvements, étant précisé que les tubes capillaires sont disposés en étoile dans un rotor, dans des fixations associées, et s'appuient avec leur côté frontal radialement extérieur contre le bord intérieur du rotor, que des chambres (14) séparées les unes des autres sont réparties régulièrement sur la circonférence du rotor (1), qu'un tube capillaire (27) est logé dans chaque chambre et que chaque chambre (14) débouche radialement vers l'extérieur dans un logement (34) de plus grand diamètre, **caractérisée en ce que** les chambres (14) sont délimitées par un couvercle (28) qui est posé sur elles et qui réalise directement l'étanchéité.

2. Centrifugeuse pour hématocrite selon la revendication 1, **caractérisée en ce que** chaque chambre est définie par une paroi intérieure circulaire (33) qui se prolonge par des parois latérales (15) qui s'étendent elles-mêmes radialement vers l'extérieur et qui définissent entre elles des chambres en forme de rainures (14) destinées à recevoir chacune un tube capillaire (27), et **en ce que** le tube capillaire (27) est posé seulement sur la surface de fond (4) des chambres (14).

3. Centrifugeuse pour hématocrite selon les revendications 1 et 2, **caractérisée en ce que** chaque logement est défini par des nervures (17) qui s'étendent radialement vers l'extérieur, qui prolongent les parois latérales (15) et qui s'appliquent de manière étanche contre le bord circulaire (8) du rotor (1).

4. Centrifugeuse pour hématocrite selon l'une des revendications 1 à 3, **caractérisée en ce que** les parois intérieures (33), les parois latérales (15) et les nervures (17) sont venues de matière avec le rotor (1).

5. Centrifugeuse pour hématocrite selon l'une des revendications 1 à 3, **caractérisée en ce que** la paroi intérieure (33), les parois latérales (15) et les nervures (17) se composent d'une matière séparée du rotor (1) et sont reliées de manière étanche au rotor (1), en particulier à sa surface de fond et à son bord circulaire (8).

6. Centrifugeuse pour hématocrite selon l'une des revendications 1 à 5, **caractérisée en ce que** la partie radialement extérieure de chaque logement (34) est définie par un godet rapporté (19) qui est placé dans le logement (34) de manière étanche et en laissant passer le liquide.

7. Centrifugeuse pour hématocrite selon l'une des revendications 1 à 6, **caractérisée en ce que** chaque godet rapporté se compose d'une paroi arrière contre laquelle sont appliqués les côtés frontaux des tubes capillaires (25), et **en ce que** des parois circulaires (20, 23, 24) fermées en soi font suite à la paroi arrière (26) et sont placées de manière étanche dans des ouvertures de logement (10, 11, 12) au bord (8) du rotor (1).

8. Centrifugeuse pour hématocrite selon l'une des revendications 1 à 7, **caractérisée en ce que** la surface du fond du logement (34) qui s'étend radialement vers l'extérieur est définie par une partie inclinée (13), dirigée vers le bas, dont l'extrémité radialement extérieure est prolongée par le godet rapporté (19), avec son bord intérieur (35), en formant une surface plane.

9. Centrifugeuse pour hématocrite selon l'une des revendications 1 à 8, **caractérisée en ce que** chaque godet rapporté (19) est placé dans le rotor (1) de manière à pouvoir être détaché facilement.
